# EUROPÄISCHE PATENTSCHRIFT

(11) **EP 0 722 373 B1**
(45) Veröffentlichungstag und Bekanntmachung des Hinweises auf die Patenterteilung: **11.06.1997**
(21) Anmeldenummer: 94928751.0
(22) Anmeldetag: 06.10.1994
(51) Int. Cl.: B22C 15/00, B22C 19/04

(54) **VORRICHTUNG ZUM FÜLLEN VON SCHUSSKÖPFEN**
SHOOTING HEAD FILLING DEVICE
DISPOSITIF DE REMPLISSAGE DE TETES DE SOUFFLAGE

(30) Priorität: 07.10.1993 DE 4334118
(43) Veröffentlichungstag der Anmeldung: 24.07.1996
(73) Patentinhaber: Adolf Hottinger Maschinenbau GmbH, D-68202 Mannheim (DE)
(72) Erfinder: LANDUA, Werner, D-68219 Mannheim (DE); PICHLER, Werner, D-68782 Brühl (DE)
(74) Vertreter: Naumann, Ulrich, Dr.-Ing.
(86) Internationale Anmeldenummer: DE9401169
(87) Internationale Veröffentlichungsnummer: WO9510375

(56) Entgegenhaltungen:
- WO-A-93/04800
- DE-A- 2 304 564
- DE-B- 1 025 108
- GB-A- 2 199 777
- JP-A- 5 512 634
- US-A- 5 078 201
- Patent Abstracts of Japan, Band 17, Nr 56(M-1362); & JP,A,04266448 (NISSAN MOTOR CO LTD), 1992-09-22
- Patent Abstracts of Japan, Band 15, Nr 178(M-1110); & JP,A,0342142 (ATSUMI ISAO et al), 1991-02-22

## Beschreibung

Die Erfindung betrifft eine Vorrichtung zum Füllen von Schußköpfen mit Formstoffen, mit einer einen Vorratbehälter für Formstoff, ein Auslaßorgan zum Auslassen des Formstoffs in den Schußkopf und eine Verschlußeinrichtung zum Schließen des Auslaßorgans umfassenden Fülleinrichtung, wobei die Fülleinrichtung zum Eintauchen des Auslaßorgans in den zu füllenden Schußkopf an einem Maschinengestell vertikal bewegbar gehaltert ist.

In der Gießereitechnik sind seit vielen Jahren Kernschießmaschinen bekannt. Zum Gießen von Formstücken werden die Gießereikerne oder Formen meist in getrennten Teilen hergestellt, zusammengeführt und miteinander zu einer Gußform verbunden. Ein wesentlicher Bestandteil der Kernschießmaschinen sind die sog. Schußköpfe mit den die Schußdüsen tragenden Schußplatten. Formsand, insbesondere Kernsand, d.h. mit Bindemittel bereits vermengter bzw. beschichteter Quarzsand, wird in die in Rede stehenden Schußköpfe eingefüllt und von dort aus mit sehr hohem Luftdruck durch die in der Schußplatte angeordneten Düsen in die jeweiligen Formen hineingeblasen bzw. hineingeschossen.

Aus der DE 41 28 952 C1 ist bereits eine Vorrichtung zum Befüllen der Schußköpfe mit Formstoffen bekannt, die jedoch hinsichtlich einer Überwachung des Füllzustandes dieser Vorrichtung äußerst problematisch ist. Der Füllzustand der bekannten Vorrichtung, insbesondere im Bereich des Vorratbehälters, wird nämlich mittels von außen in den Vorratbehälter hineinragende bzw. bündig mit der Innenwandung des Vorratbehälters endenden Meßsonden ermittelt, wobei diese Meßsonden in unterschiedlichen Höhen zur Ermittlung definierter Füllstände vorgesehen sind. Diese Füllstandssonden weisen jedoch meßseitig, d.h. zum Inneren des Vorratbehälters hin, zumindest kleine Stufen bzw. unstetige Übergänge in der Wandung auf und bilden somit kritische Bereiche, an denen der nicht rieselfähige bzw. feuchte Formstoff hängenbleiben bzw. anhaften kann. Im Laufe mehrerer Füllungen bilden sich hier verkrustende Aufbauten, die von der Meßsonde als Füllstand bzw. Formstoff detektiert werden. Folglich birgt die Vorkehrung der hier in Rede stehenden Meßsonden einen systemimmanenten Fehler dahingehend in sich, daß die Meßsonde selbst Ursache für eine einen Füllstand vortäuschende falsche Meßsituation aufgrund von Materialansammlungen im Bereich der Meßsonde ist.

Aus der US-A-5 078 201 ist ebenfalls eine Vorrichtung zum Füllen von Schußköpfen mit Formstoffen bekannt, jedoch weist diese Vorrichtung eine von der gattungsbildenden Vorrichtung abweichende Konstruktion auf. Dort ist nämlich keine vertikal bewegbare Fülleinrichtung vorgesehen, so daß dort auch kein Auslaßorgan zum Eintauchen in den zu füllenden Schußkopf realisiert sein kann. Ganz im Gegenteil wird dort nämlich die Vorrichtung von einer die Vorrichtung befüllenden Position in eine über dem Schußkopf angeordnete, die Vorrichtung entleerende Position verbracht. Eine dort offenbarte Wägeeinrichtung wirkt ausschließlich in der die Vorrichtung befüllenden Position, nämlich dadurch, daß die Fülleinrichtung bzw. ein Vorratbehälter der Vorrichtung auf entsprechenden Wägezellen aufsetzbar ist. Von einer Wirkverbindung zwischen der Fülleinrichtung und einem Maschinengestell gemäß beanspruchter Lehre kann hier jedenfalls nicht die Rede sein. Folglich ist es mit einer Vorrichtung gemäß US-A-5 078 201 nicht möglich, den Füllstand der Fülleinrichtung jederzeit, in jeder beliebigen Arbeitsposition, zu überwachen.

Schließlich ist auch aus der GB-A-2 199 777 eine Vorrichtung zum Füllen von Schußköpfen bekannt, die sich jedoch - im Gegensatz zu der gattungsbildenden Vorrichtung - nicht in den zu füllenden Schußkopf eintauchen läßt. Vielmehr ist dort ein Vorratbehälter auf einer Seite schwenkbar, jedoch ortsfest angeordnet. Auf der gegenüberliegenden Seite, d.h. auf der frei schwenkbaren Seite, stützt sich der Vorratbehälter mit einem entsprechenden Ausleger auf eine Wägeeinrichtung, so daß dort das Gewicht des Vorratbehälters mit dem darin befindlichen Sand zumindest in etwa ermittelbar ist. Jedenfalls ist die aus der GB-A-2 199 777 bekannte Vorrichtung nicht geeignet, mit einem Auslaßorgan in einen Schußkopf abgesenkt zu werden. Die dort vorgesehene Wägeeinrichtung, auf der der Vorratbehälter aufsitzt, macht ein solches Absenken unmöglich. Im übrigen ist die dort vorgesehene Wägeeinrichtung nicht geeignet, die gesamte Vorrichtung zum Füllen von Schußköpfen auf ihren Füllzustand hin zu ermitteln. So lassen sich bspw. die in den nachgeordneten Bereichen durch Verklumpung sitzenden Sandreste nicht detektieren, da nämlich hier ausschließlich der Vorratbehälter und nicht etwa die gesamte Einrichtung überwacht wird.

Der vorliegenden Erfindung liegt nun die Aufgabe zugrunde, eine Vorrichtung zum Füllen von Schußköpfen der eingangs genannten Art derart auszugestalten und weiterzubilden, daß mit einfachen Mitteln der Füllzustand der gesamten Vorrichtung jederzeit feststellbar bzw. eine Füllung der Fülleinrichtung jederzeit exakt vorgebbar und auch jederzeit reproduzierbar ist.

Die erfindungsgemäße Vorrichtung zum Füllen von Schußköpfen löst die voranstehende Aufgabe durch die Merkmale des Patentanspruches 1. Danach ist die erfindungsgemäße Vorrichtung derart ausgebildet, daß zwischen der Fülleinrichtung und dem Maschinengestell eine einerseits mit der Fülleinrichtung und andererseits mit dem Maschinengestell wirkverbundene Wägeeinrichtung zur Ermittlung des Gewichts der Fülleinrichtung angeordnet ist.

In erfindungsgemäßer Weise ist von der seit Jahren bewährten Methode der Ermittlung des Füllstandes mittels Meßsonden abgegangen worden. Vielmehr ist erkannt worden, daß sich der Füllzustand der Fülleinrichtung bzw. des Vorratbehälters ohne Beeinträchtigung des Vorratbehälters dadurch feststellen läßt, daß nämlich das Gewicht der gesamten Fülleinrichtung ermittelt wird. Im Rahmen einer einfachsten Ausgestaltung der erfindungsgemäßen Vorrichtung könnte man vor Beginn des ersten Füllens das Netto-Gewicht der Fülleinrichtung ermitteln und müßte nach einer entsprechenden Gewichtsermittlung bei gefüllter Fülleinrichtung von dem Brutto-Gewicht das zuvor ermittelte Netto-Gewicht abziehen. Bei bekannter Schüttdichte der Formstoffe ließe sich dann - sofern erforderlich - das Schüttvolumen berechnen, wobei die zum Kernschießen erforderliche Menge an Formstoff ohne weiteres auch per Gewichtsangabe definierbar ist.

Hinsichtlich der Anlenkung der Wägeeinrichtung ist sicherzustellen, daß diese einerseits mit der Fülleinrichtung bzw. einem Halteteil der Fülleinrichtung und andererseits mit dem Maschinengestell bzw. einem entsprechenden Halteteil des Maschinengestells wirkverbunden ist und dort ungehindert bzw. ohne Fremdeinflüsse die Masse der Fülleinrichtung auf die Wägeeinrichtung wirkt.

Des weiteren ist es von Vorteil, wenn die Wägeeinrichtung auf das Netto-Gewicht der gesamten Fülleinrichtung eingestellt bzw. genullt wird, so daß sich mittels der Wägeeinrichtung das Gewicht des in der Fülleinrichtung befindlichen Formstoffs - direkt - ermitteln läßt. Die bezüglich der Fülleinrichtung durchzuführende Nullung hätte den großen Vorteil, daß eine entsprechende Anzeigeeinrichtung ausschließlich das dem eingefüllten Formstoff entsprechende Gewicht angezeigt, wobei eine direkte Korrelation zum Füllzustand - unter Zugrundelegung der Schüttdichte des Formstoffs und des füllstandabhängigen Volumens - nach Aufbereitung durch einen Prozessor ebenfalls direkt zur Anzeige kommen könnte. Ein Befüllen der Fülleinrichtung ließe sich über die so gewonnenen Daten steuern, wobei auch hier die zum Füllen eines Schußkopfes erforderliche Menge an Formstoff sowie die Anzahl der mit dem Inhalt der Fülleinrichtung - mit einer Füllung - zu füllenden Schußköpfe zu berücksichtigen sind.

In konstruktiver Hinsicht könnte die Wägeeinrichtung an der Fülleinrichtung angelenkt sein und zwischen der Fülleinrichtung und dem Maschinengestell wirken. Zusätzliche Führungen bzw. weitere Anlenkungen zwischen der Fülleinrichtung und dem Maschinengestell sind aus Stabilitätsgründen von Vorteil, wobei hier lediglich sichergestellt sein muß, daß das Gewicht der Fülleinrichtung auch tatsächlich auf die Wägeeinrichtung wirkt. Ebenso könnte die Wägeeinrichtung an dem Maschinengestell angelenkt sein und ebenso zwischen dem Maschinengestell und der Fülleinrichtung wirken.

Hinsichtlich einer besonders raffinierten Anordnung der Wägeeinrichtung ist es von Vorteil, wenn die Wägeeinrichtung einer am Maschinengestell oder an der Fülleinrichtung angelenkten und zwischen dem Maschinengestell und der Fülleinrichtung wirkenden Hubeinrichtung zugeordnet ist. Diese Hubeinrichtung bewirkt die vertikale Bewegbarkeit der Fülleinrichtung zum Eintauchen des Auslaßorgans in den Schußkopf. Im konkreten könnte die Hubeinrichtung eine als Antrieb dienende Zylinder-Kolben-Anordnung umfassen, wobei eine als Geber der Wägeeinrichtung dienende Wägezelle wiederum integraler Bestandteil der Zylinder-Kolben-Anordnung sein könnte. So könnte die Kraftaufnahme bspw. über Kraftmeßdosen erfolgen, auf die die Masse der Fülleinrichtung direkt oder indirekt, bspw. auch über ein hydraulisches Druckmedium, wirkt.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt die einzige Figur
in einer schematischen Seitenansicht eine erfindungsgemäße Vorrichtung zum Füllen von Schußköpfen mit einer Wägeeinrichtung zur Ermittlung des Gewichts der Fülleinrichtung.

Die einzige Figur zeigt in schematischer Darstellung eine Vorrichtung zum Füllen von Schußköpfen 1 mit Formstoffen 2, mit einer einen Vorratbehälter 3 für Formstoff 2, ein Auslaßorgan 4 zum Auslassen des Formstoffs 2 in den Schußkopf 1 und eine Verschlußeinrichtung 5 zum Schließen des Auslaßorgans 4 umfassenden Füllenrichtung 6, wobei die Fülleinrichtung 6 zum Eintauchen des Auslaßorgans 4 in den zu füllenden Schußkopf 1 an einem Maschinengestell 7 vertikal bewegbar gehaltert ist.

In erfindungsgemäßer Weise ist zwischen der Fülleinrichtung 6 und dem Maschinengestell 7 eine Wägeeinrichtung 8 zur Ermittlung des Gewichts der gesamten Fülleinrichtung 6 angeordnet. Wesentlich ist hierbei, daß die Wägeeinrichtung 8 auf das Netto-Gewicht der Fülleinrichtung 6 eingestellt bzw. genullt ist, so daß sich mittels der hier lediglich schematisch dargestellten Wägeeinrichtung 8 das Gewicht des in der Fülleinrichtung 6 befindlichen Formstoffs 2 ermitteln läßt.

Die einzige Figur zeigt des weiteren, daß die Wägeeinrichtung 8 einerseits an der Fülleinrichtung 6 bzw. an einem dort vorgesehenen Halter 9 und andererseits an einer zwischen dem Maschinengestell 7 und der Fülleinrichtung 6 wirkenden Hubeinrichtung 10 angelenkt ist und somit zwischen der Fülleinrichtung 6 und dem Maschinengestell 7 wirkt. Ebenso ist es jedoch möglich, die Wägeeinrichtung 8 in die Hubeinrichtung 10 zu integrieren, wobei die Gewichtsermittlung anhand eines sich in einer Zylinder-Kolben-Anordnung - aufgrund der Masse der Fülleinrichtung 6 - erhöht einstellendes Druckes ermittelt werden kann.

Abschließend sei ganz besonders darauf hingewiesen, daß sich die hier beanspruchte Lehre grundsätzlich auf die Ermittlung des Füllzustandes einer Vorrichtung zum Füllen von Schußköpfen bezieht, nämlich unter Zugrundelegung einer Gewichtsermittlung der Fülleinrichtung. Jedwede sonstige Ausgestaltungen der Lehre sind denkbar, ohne eine Einschränkung auf das voranstehend lediglich beispielhaft genannte Ausführungsbeispiel vorzunehmen.

## Patentansprüche

1. Vorrichtung zum Füllen von Schußköpfen (1) mit Formstoffen (2), mit einer einen Vorratbehälter (3) für Formstoff (2), ein Auslaßorgan (4) zum Auslassen des Formstoffs (2) in den Schußkopf (1) und eine Verschlußeinrichtung (5) zum Schließen des Auslaßorgans (4) umfassenden Fülleinrichtung (6), wobei die Fülleinrichtung (6) zum Eintauchen des Auslaßorgans (4) in den zu füllenden Schußkopf (1) an einem Maschinengestell (7) vertikal bewegbar gehaltert ist,
**dadurch gekennzeichnet,** daß zwischen der Fülleinrichtung (6) und dem Maschinengestell (7) eine einerseits mit der Fülleinrichtung und andererseits mit dem Machinengestell wirkverbundene Wägeeinrichtung (8) zur Ermittlung des Gewichts der Fülleinrichtung (6) angeordnet ist.

2. Vorrichtung nach Anspruch 1, dadurch gekennzeichnet, daß die Wägeeinrichtung (8) auf das Nettogewicht der Fülleinrichtung (6) eingestellt bzw. genullt ist, so daß sich mittels der Wägeeinrichtung (8) das Gewicht des in der Fülleinrichtung (6) befindlichen Formstoffs (2) ermitteln läßt.

3. Vorrichtung nach Anspruch 1 oder 2, dadurch gekennzeichnet, daß die Wägeeinrichtung (8) an der Fülleinrichtung (6) angelenkt ist und zwischen der Fülleinrichtung (6) und dem Maschinengestell (7) wirkt.

4. Vorrichtung nach Anspruch 1 oder 2, dadurch gekennzeichnet, daß die Wägeeinrichtung (8) an dem Maschinengestell (7) angelenkt ist und zwischen dem Maschinengestell (7) und der Fülleinrichtung (6) wirkt.

5. Vorrichtung nach einem der Ansprüche 1 bis 4, dadurch gekennzeichnet, daß die Wägeeinrichtung (8) einer am Maschinengestell (7) oder an der Fülleinrichtung (6) angelenkten und zwischen dem Maschinengestell (7) und der Fülleinrichtung (6) wirkenden Hubeinrichtung (10) zugeordnet ist.

6. Vorrichtung nach Anspruch 5, dadurch gekennzeichnet, daß die Hubeinrichtung (10) eine als Antrieb dienende Zylinder-Kolben-Anordnung umfaßt und daß eine als Geber der Wägeeinrichtung (8) dienende Wägezelle integraler Bestandteil der Zylinder-Kolben-Anordnung ist.

## Claims

1. Arrangement for filling blasting heads (1) with moulding materials (2), having a filling assembly (6) comprising a supply container (3) for moulding material (2), a discharge element (4) for discharging the moulding material (2) into the blasting head (1) and a closure device (5) for closing the discharge element (4), the filling assembly (6) being mounted on a machine frame (7) so as to be vertically movable for insertion of the discharge element (4) in the blasting head (1) to be filled, characterised in that between the filling assembly (6) and the machine frame (7) there is arranged a weighing device (8) for determining the weight of the filling assembly (6), which weighing device is in operative connection on the one side with the filling assembly and on the other side with the machine frame.

2. Arrangement according to claim 1, characterised in that the weighing device (8) is set or zeroed to the net weight of the filling assembly (6), so that the weight of the moulding material (2) located in the filling assembly (6) can be determined by means of the weighing device (8).

3. Arrangement according to claim 1 or 2, characterised in that the weighing device (8) is coupled to the filling assembly (6) and acts between the machine frame (7) and the filling assembly (6).

4. Arrangement according to claim 1 or 2, characterised in that the weighing device (8) is coupled to the machine frame (7) and acts between the machine frame (7) and the filling assembly (6).

5. Arrangement according to one of claims 1 to 4, characterised in that the weighing device (8) is associated with a lifting device (10) coupled to the machine frame (7) or to the filling assembly (6) and acting between the machine frame (7) and the filling assembly (6).

6. Arrangement according to claim 5, characterised in that the lifting device (10) comprises a cylinder-piston arrangement acting as driving means and that a weighing cell serving as sensor of the weighing device (8) is an integral component of the cylinder-piston arrangement.

## Revendications

1. Dispositif de remplissage de matériaux de moulage dans des têtes de soufflage ou de tirage (1), avec une installation de remplissage (6) comprenant un réservoir (3) pour le matériau de moulage (2), un organe d'évacuation (4) pour évacuer le matériau de moulage (2) vers la tête de soufflage ou de tirage (1) et un dispositif d'obturation (5) pour l'obturation de l'organe d'évacuation (4), où l'installation de remplissage (6) est montée à mobilité verticale sur un bâti de machine (7) aux fins de l'immersion de l'organe d'évacuation (4) dans la tête de tirage (1) à remplir,
caractérisé en ce qu'entre l'installation de remplissage (6) et le bâti de machine (1) est disposé un appareil de pesage (8) en connexion active d'une part avec l'installation de remplissage et d'autre part avec le bâti de machine, aux fins de la détermination du poids de l'installation de remplissage (6).

2. Dispositif suivant la revendication 1, caractérisé en ce que l'appareil de pesage (8) est taré sur le poids net de l'installation de remplissage, de telle sorte que l'appareil de pesage (8) permet de déterminer le poids du matériau de moulage (2) se trouvant dans l'installation de remplissage (6).

3. Dispositif suivant la revendication 1 ou 2, caractérisé en ce que l'appareil de pesage (8) est articulé sur l'installation de remplissage (6) et agit entre l'installation de remplissage (6) et le bâti de machine (7).

4. Dispositif suivant la revendication 1 ou 2, caractérisé en ce que l'appareil de pesage (8) est articulé sur le bâti de machine (7) et agit entre le bâti de machine (7) et l'installation de remplissage (6).

5. Dispositif suivant l'une quelconque des revendications de 1 à 4, caractérisé en ce que l'appareil de pesage (8) est associé à un dispositif de levage (10) articulé sur le bâti de machine (7) ou sur l'installation de remplissage (6) et agissant entre le bâti de machine (7) et l'installation de remplissage (6).

6. Dispositif suivant la revendication 6, caractérisé en ce que le dispositif de levage (10) comprend un ensemble cylindre et piston servant de commande et en ce qu'une cellule de pesage servant de capteur de l'appareil de pesage (8) fait partie intégrante de l'ensemble cylindre et piston.
